# DEMANDE DE BREVET EUROPEEN

(11) **EP 2 056 409 A1**
(43) Date de publication de la demande: **06.05.2009**
(21) Numéro de dépôt: 08167082.0
(22) Date de dépôt: 21.10.2008
(51) Int. Cl.: H01R 13/193

(54) **Prise électrique sécurisée**

(30) Priorité: 31.10.2007 FR 0707688
(71) Demandeur: LEGRAND FRANCE, 87000 Limoges (FR); LEGRAND SNC, 87000 Limoges (FR)
(72) Inventeur: Gaborit, Jacques, 87480 Saint Priest Taurion (FR); Malischewski, Frédéric, 87000 Limoges (FR)
(74) Mandataire: Bentz, Jean-Paul

(57) **Abrégé**

L'invention concerne une prise électrique comprenant au moins un écarteur mobile (3) et deux contacts (1, 2) conçus pour recevoir des broches correspondantes (5, 6) mécaniquement solidaires l'une de l'autre, chaque contact (1, 2) comprenant deux lames conductrices (11, 12; 21, 22) conformées en pince et présentant entre elles un premier espacement pour l'insertion ou le retrait de la broche correspondante, et un deuxième espacement pour enserrer cette broche.

Dans la prise de l'invention, la différence entre les premier et deuxième espacements est plus importante pour le premier contact (1) que pour le deuxième contact (2), les lames (21, 22) du deuxième contact (2) opérant un guidage de la deuxième broche (6) lors de son mouvement relatif par rapport à ce deuxième contact (2).

## Description

L'invention concerne, de façon générale, la sécurité d'utilisation des appareillages électriques.

Plus précisément, l'invention concerne une prise électrique comprenant des premier et deuxième contacts dont le premier est doté d'un premier écarteur mobile, ces contacts étant conçus pour recevoir respectivement des première et deuxième broches correspondantes mécaniquement solidaires l'une de l'autre, chaque contact comprenant deux lames conductrices conformées en pince et propres à adopter l'une par rapport à l'autre une position d'accueil permettant un mouvement relatif d'insertion ou de retrait de la broche, et dans laquelle ces lames présentent entre elles un premier espacement, et une position opérationnelle dans laquelle ces lames enserrent la broche correspondante insérée entre elles et présentent entre elles un deuxième espacement.

Une prise de ce type est par exemple décrite dans la demande de brevet EP 1 843 434.

Une telle prise, qui est dotée d'une fonctionnalité dite de "force d'insertion nulle ou réduite", est conçue pour n'opposer, par rapport à une prise ordinaire, qu'une force moindre à l'insertion et à l'extraction volontaire d'une fiche, mais pour opposer une force au moins aussi importante à toute extraction intempestive de la fiche.

Cette fonctionnalité est généralement prévue sur des prises relativement sophistiquées et / ou sur des prises adaptées à des applications particulières, c'est-à-dire sur des prises susceptibles de requérir un niveau de sécurité accru.

Dans ce contexte, l'invention vise précisément à proposer une prise à force d'insertion nulle ou réduite et dans laquelle le risque de circulation d'un courant électrique entre les première et deuxième broches avant introduction complète de ces broches dans la prise est réduit ou supprimé.

A cette fin, la prise de l'invention, par ailleurs conforme à la définition générique qu'en donne le préambule ci-dessus, est essentiellement caractérisée en ce que la différence entre les premier et deuxième espacements est plus importante pour le premier contact que pour le deuxième contact, les lames du deuxième contact opérant un guidage de la deuxième broche lors de son mouvement relatif par rapport à ce deuxième contact.

De préférence, le deuxième contact est doté d'un deuxième écarteur mobile, cinématiquement solidaire du premier écarteur mobile.

Dans ce cas, le premier espacement est avantageusement supérieur au deuxième espacement pour chacun des premier et deuxième contacts.

L'invention peut par exemple être réalisée en prévoyant que les premier et deuxième écarteurs présentent des extrémités actives respectives conformées en coins et conçues pour s'insérer entre les lames des premier et deuxième contacts respectifs, l'extrémité active du deuxième écarteur étant plus pointue que celle du premier écarteur.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue en perspective d'un contact à force d'insertion réduite, représenté en position d'accueil et dans lequel une broche est insérée de travers;
- la figure 2 est une vue de dessus d'une prise connue, comprenant deux contacts tels que celui qu'illustre la figure 1; et
- la figure 3 est une vue de dessus d'une prise conforme à l'invention.

Comme annoncé précédemment, l'invention concerne une prise électrique comprenant des premier et deuxième contacts 1 et 2, dont le premier au moins est doté d'un écarteur mobile 3.

Par souci de simplicité, la description qui suit prévoit que le deuxième contact 2 est lui-même doté d'un deuxième écarteur 4, cette caractéristique étant toutefois optionnelle pour la mise en oeuvre de l'invention.

Les contacts 1 et 2 sont conçus pour recevoir des broches respectives correspondantes 5 et 6, qui appartiennent à une même fiche insérée dans la prise, et qui sont donc mécaniquement solidaires l'une de l'autre.

Comme le montre la figure 3, chacun de ces contacts 1 et 2 comprend deux lames conductrices telles que 11 et 12 pour le contact 1, et 21, 22 pour le contact 2, ces lames prenant ensemble la forme d'une pince élastique comme illustré à la figure 1.

Les lames conductrices de chaque contact peuvent adopter l'une par rapport à l'autre une position d'accueil ou une position opérationnelle.

La position d'accueil, qui est définie pour le premier contact 1 par introduction de l'extrémité active 30 de l'écarteur 3 entre les lames 11 et 12, permet un libre mouvement relatif d'insertion ou de retrait de la broche 5 dans ce contact 1.

Dans le mode de réalisation illustré, la position d'accueil pour le deuxième contact 2 est définie par introduction de l'extrémité active 40 de l'écarteur 4 entre les lames 21 et 22 et permet un libre mouvement relatif d'insertion ou de retrait de la broche 6 dans ce contact 2.

Dans un mode de réalisation moins performant, la position d'accueil pour le deuxième contact 2 est définie de la même façon que dans une prise standard, c'est-à-dire sans l'aide de l'écarteur 4.

Dans la position opérationnelle, les lames de chaque contact, à savoir les lames 11 et 12 du contact 1 et les lames 21 et 22 du contact 2, enserrent la broche correspondante qui a été insérée entre ces lames.

Plus précisément, les lames 11 et 12 enserrent alors la broche 5 et les lames 21 et 22 la broche 6, le contact galvanique étant ainsi établi entre le contact 1 et la broche 5 d'une part, et entre le contact 2 et la broche 6 d'autre part.

Dans leur position d'accueil, les lames de chaque contact sont écartées l'une de l'autre par un premier espacement, alors qu'elles sont écartées l'une de l'autre par un deuxième espacement dans leur position opérationnelle.

Comme le montre la figure 1, l'espacement entre les lames d'un contact n'est pas un paramètre suffisant pour assurer l'absence de contact galvanique entre une broche insérée dans ce contact d'une part, et les lames de ce contact d'autre part, la direction d'introduction de la broche constituant en effet un autre paramètre d'influence.

Ainsi, dans le cas illustré à la figure 2 où les deux broches 5 et 6 sont insérées de travers dans les contacts 1 et 2 correspondants, chacune de ces broches peut venir en contact galvanique avec l'une des lames de ce contact ou les deux, de sorte qu'un courant électrique peut circuler dans l'appareil relié aux broches 5 et 6 avant l'insertion complète de ces dernières dans la prise.

Pour éviter ce phénomène indésirable, l'invention prévoit que la différence entre le premier espacement et le deuxième soit plus importante pour le premier contact 1 que pour le deuxième contact 2.

Ainsi, comme le montre la figure 3 qui représente l'état d'une prise conforme à l'invention pendant l'insertion des broches 5 et 6 dans les contacts 1 et 2 respectifs (ou lors de leur retrait hors de ces contacts), la broche 5 est beaucoup plus écartée des lames 11 et 12 que la broche 6 est écartée des lames 21 et 22.

Dans ces conditions, les lames 21 et 22 du contact 2 opèrent un guidage de la broche 6 lors de son mouvement relatif par rapport à ce contact 2, empêchant ainsi que la broche 6, et la broche 5 qui lui est mécaniquement liée, soient introduites ou retirées de travers dans les contacts 1 et 2, et empêchant donc tout contact galvanique indésirable entre le broche 5 et l'une quelconque des lames 11 et 12.

Dans le mode de réalisation illustré, qui constitue le mode de réalisation préféré, le premier espacement est supérieur au deuxième espacement pour chacun des contacts 1 et 2, et le deuxième contact 2 est doté d'un écarteur mobile 4, cinématiquement solidaire de l'écarteur mobile 3 associé au contact 1.

Dans ces conditions, une solution permettant d'assurer que la différence entre le premier espacement et le deuxième soit plus importante pour le premier contact 1 que pour le deuxième contact 2 peut consister, comme le montre la figure 3, à prévoir que l'extrémité active 40 du deuxième écarteur 4 soit plus pointue que l'extrémité active 30 du premier écarteur 3.

## Revendications

1. Prise électrique comprenant des premier et deuxième contacts (1, 2) dont le premier (1) est doté d'un premier écarteur mobile (3), ces contacts (1, 2) étant conçus pour recevoir respectivement des première et deuxième broches correspondantes (5, 6) mécaniquement solidaires l'une de l'autre, chaque contact (1, 2) comprenant deux lames conductrices (11, 12; 21, 22) conformées en pince et propres à adopter l'une par rapport à l'autre une position d'accueil permettant un mouvement relatif d'insertion ou de retrait de la broche (5, 6), et dans laquelle ces lames (11, 12; 21, 22) présentent entre elles un premier espacement, et une position opérationnelle dans laquelle ces lames (11, 12; 21, 22) enserrent la broche correspondante (5, 6) insérée entre elles et présentent entre elles un deuxième espacement, **caractérisée en ce que** la différence entre les premier et deuxième espacements est plus importante pour le premier contact (1) que pour le deuxième contact (2), les lames (21, 22) du deuxième contact (2) opérant un guidage de la deuxième broche (6) lors de son mouvement relatif par rapport à ce deuxième contact (2).

2. Prise électrique selon la revendication 1, **caractérisée en ce que** le deuxième contact (2) est doté d'un deuxième écarteur mobile (4), cinématiquement solidaire du premier écarteur mobile (3).

3. Prise électrique selon la revendication 2, **caractérisée en ce que** le premier espacement est supérieur au deuxième espacement pour chacun des premier et deuxième contacts (1, 2).

4. Prise électrique selon l'une quelconque des revendications 2 et 3, **caractérisée en ce que** les premier et deuxième écarteurs (3, 4) présentent des extrémités actives respectives (30, 40) conformées en coins et conçues pour s'insérer entre les lames (11, 12; 21, 22) des premier et deuxième contacts respectifs (1, 2), l'extrémité active (40) du deuxième écarteur (4) étant plus pointue que celle du premier écarteur (3).
